# EUROPÄISCHE PATENTSCHRIFT

(11) **EP 0 140 122 B1**
(45) Veröffentlichungstag und Bekanntmachung des Hinweises auf die Patenterteilung: **15.07.1987**
(21) Anmeldenummer: 84111092.7
(22) Anmeldetag: 18.09.1984
(51) Int. Cl.: E05B 29/02

(54) **Schloss mit einem Zylinderkern**
Cylinder lock
Serrure à cylindre

(30) Priorität: 18.10.1983 DE 3337765
(43) Veröffentlichungstag der Anmeldung: 08.05.1985
(73) Patentinhaber: NEIMAN, F-92400 Courbevoie (FR)
(72) Erfinder: Gräser, Detlef, D-5600 Wuppertal 2 (DE)
(74) Vertreter: Cohausz & Florack Patentanwälte

## Beschreibung

Die Erfindung betrifft ein Schloss mit einem Zylinderkern, in dem quer zur Zylinderkernachse plättchenförmige Zuhaltungen verschieblich sind, die durch ein seitlich der Zuhaltung im Zylinderkern angeordnetes Federelement in eine über den Zylinderkernmantel hinausstehende, die Zylinderkerndrehung sperrende Lage und durch einen passenden Schlüssel in eine über den Zylinderkernmantel nicht hinausstehende Lage bringbar sind, wobei das Federelement mit dem ersten Ende an der Zuhaltung und mit dem gegenüberliegenden zweiten Ende am Zylinderkern anliegt.

Ein solches Schloss ist aus der DE-A-2 263 265 bekannt. Bei der Montage dieser Schliesszylinder werden in die Zylinderkerne, ehe sie in das Schloss eingefügt werden, zuerst die die Zuhaltungen beaufschlagenden Schraubendruckfedern eingesetzt und danach die Plättchenzuhaltungen in Schlitze des Zylinderkerns derart eingeschoben, dass die jeweils an der Zuhaltung vorspringende Nase am oberen Ende der Schraubendruckfeder zur Anlage gelangt. In dieser Weise mit Federn und Zuhaltungen versehene Zylinderkerne müssen sehr vorsichtig gehandhabt werden, da die Zuhaltungen leicht aus dem Zylinderkern herausfallen. Um dies zu verhindern, ist es bekannt durch einen zusätzlichen Arbeitsgang mindestens einen Rand der schlitzförmigen Ausnehmung im Zylinderkern nach innen etwas einzubiegen, so dass die Einführungsöffnung verkleinert und ein Herausfallen der Zuhaltung verhindert wird. Ferner ist es bekannt die Zuhaltung durch einen eingesteckten Schlüssel im Zylinderkern gegen ein Herausfallen zu sichern, siehe DE-B-2 135 106. Aus der FR-A-2 033 437 ist es bekannt, nach dem Einsetzen der Plättchenzuhaltungen ein Metallteil seitlich in den Zylinderkern einzuschieben, das in eine seitliche Ausnehmung der Zuhaltung hineinreicht und nur eine begrenzte Bewegung der Zuhaltung zulässt. Ferner ist es aus dieser Schrift bekannt, an der Zuhaltung seitlich einen Vorsprung anzuformen, der eine Fläche des Zylinderkerns hintergreift. Diese Konstruktionen sind aufwendig.

Aufgabe der Erfindung ist es, einen konstruktiv einfach aufgebauten Zylinderkern mit Zuhaltungen derart zu verbessern, dass nach dem Einsetzen von Federelementen und Zuhaltungen diese nicht aus dem Zylinderkern herausfallen können obwohl nach dem Einsetzen zusätzliche Massnahmen und Arbeitsvorgänge nicht durchgeführt wurden.

Diese Aufgabe wird erfindungsgemäss dadurch gelöst, dass das Federelement derart schräg zur Bewegungsrichtung der Zuhaltung angeordnet ist, dass das erste Ende näher der Zuhaltung liegt als das zweite Ende, und dass eine zur Bewegungsrichtung parallele Zuhaltungsseitenwand, an der die Anlagefläche für das Federelement vorspringt, im Bereich des ersten Federelementenendes eine Ausnehmung aufweist, in der das Federelement teilweise einliegt.

Bei dieser Lösung hindert nicht nur die Zuhaltung ein Herausfallen des Federelementes aus dem Zylinderkern, sondern das Federelement hindert auch die Zuhaltung an ein Herausgleiten aus der Öffnung des Zylinderkerns. Dieser gegenseitige Halt wird im wesentlichen dadurch erreicht, dass das Federelement in seiner Bewegungsrichtung schräg zur Bewegungsrichtung der Zuhaltung liegt und die Zuhaltung während des Einsetzens das Federelement zuerst zusammendrückt und erst nach einem so weiten Einstecken, das etwa der höchsten späteren Stellung der Zuhaltung entspricht, das Federelement in eine seitliche Ausnehmung an der Zuhaltung einschnappt und dann eine über die höchste Stellung der Zuhaltung hinausgehende Bewegung der Zuhaltung aus dem Zylinderkern heraus verhindert.

Ein solcher mit Federelementen und Zuhaltungen versehener Zylinderkern kann sofort nach dem Einstecken dieser Teile ohne besondere Sorgfalt gehandhabt werden, so dass die Montage wesentlich einfacher und angenehmer wird. Ein Einstecken eines Schlüssels in den Zylinderkern zum Halten der Zuhaltungen während der Weitermontage ist nicht erforderlich und ein Wechsel von Zylinderkernen als auch von einzelnen Zuhaltungen ist leicht möglich.

Vorzugsweise wird vorgeschlagen, dass die Federelementenachse mit der Bewegungsrichtung der Zuhaltung einen Winkel von a = 3 bis 30 Grad, insbesondere von 5 bis 20 Grad bildet. Als besonders zweckmässig hat sich ein Winkel von 8 bis 10 Grad erwiesen.

Vorzugsweise wird vorgeschlagen, dass die eine Ausnehmung für das Federelement aufweisende Zuhaltungsseitenwand eine zur Bewegungsrichtung und Zylinderkernachse parallele Schmalseite der Zuhaltung ist und die Federelementenachse in einer zur Zylinderkernachse rechtwinkligen Ebene liegt. Alternativ kann aber auch die eine Ausnehmung für das Federelement aufweisende Zuhaltungsseitenwand eine zur Bewegungsrichtung parallele und zur Zylinderkernachse rechtwinklige Flachseite der Zuhaltung sein und die Federelementenachse in einer Ebene liegen, die gleich oder parallel einer Ebene ist, die von der Zylinderkernachse und der Zuhaltungsmittelachse gebildet wird.

In einer zeichnerisch nicht dargestellten Alternative, kann die Ausnehmung von einem Vorprung der Zuhaltungsseitenwand gebildet sein. Ferner wird vorgeschlagen, dass die Zuhaltungsanlagefläche einen Teil der Ausnehmungswandung bildet. Besonders vorteilhaft ist es, wenn eine Ausnehmungswand parallel zur Federelementenachse ist. Hierbei kann die Zuhaltungsanlagefläche rechtwinklig zur übrigen Ausnehmungswand sein.

Eine besonders sichere Führung der Zuhaltung als auch ein optimales Sperren der Zuhaltung um ein Herausfallen zu verhindern wird dadurch erreicht, dass die auf der der Federanlagefläche abgewandten Seite der Ausnehmung anschliessende Zuhaltungsseitenwand in einer Ebene liegt, die zur Bewegungsrichtung der Zuhaltung parallel ist und das Federelement im schrägen Winkel schneidet.

Eine platzsparende Bauweise wird dadurch erzielt, dass das Federelement einen grösseren Durchmesser aufweist als die Breite der für die Zuhaltung vorgesehenen Zylinderkernausnehmung in Richtung der Zylinderkernachse und dass das Federelement in einer schrägen Bohrung einliegt, die von der Zylinderkernausnehmung durchdrungen ist. Auch wird vorgeschlagen, dass bei Einführen der Zuhaltung das Federelement durch die zuerst in den Zylinderkern eingeführte Seite insbesondere die Unterseite der Zuhaltung zusammendrückbar ist, bis das Federelement in die endgültige Lage einschnappt.

Besonders vorteilhaft ist bei allen Ausführungsformen, dass bei vielen Schlossarten ein Aussenzylinder sich erübrigt, da der Zylinderkern auch ohne Aussenzylinder gehandhabt werden kann.

Ein Ausführungsbeispiel der Erfindung ist in der Zeichnung bei einem Zylinderkern mit Plättchenzuhaltungen dargestellt und wird im folgenden näher beschrieben. Es zeigen
Fig. 1 einen Querschnitt durch einen Zylinderkern in Höhe einer Zuhaltung zu Beginn des Einschiebens der Zuhaltung,
Fig. 2 einen Schnitt nach Fig. 1 mit so tief eingeschobener Zuhaltung, dass das Federelement fast vollständig durch die Zuhaltung zusammengedrückt ist und
Fig. 3 einen Schnitt nach Fig. 1 mit so weit eingeschobener Zuhaltung, dass das Federelement in die Arbeitsstellung und damit in Anlage an die Anlagefläche der Zuhaltung gesprungen ist.

Ein Zylinderkern 1 eines Schliesszylinders weist schlitzförmige Querausnehmungen 2 auf, die diametral den Zylinderkern durchdringen und auf beiden Seiten des Zylinderkernmantels 3 offen sind. Zahl und Abmessungen der Querausnehmungen 2 entsprechen der Zahl und den Abmessungen plättchenförmiger Zuhaltungen 4 die in die Querausnehmungen 2 in radialer Richtung A einschiebbar sind. Durch den Zylinderkern 1 verläuft axial zur Zylinderkernachse 5 ein Schlüsselkanal 6, mit dem Öffnungen 7 gleicher Grösse in den Zuhaltungen 4 fluchten.

Die beiden Breitseiten jeder Querausnehmung 2 sind durch im Querschnitt kreissegmentförmige Ausnehmungen vertieft, die zusammen mit dem Zwischenraum der Ausnehmung 2 eine Bohrung 8 bilden, in der ein Federelement 9 in Form einer Schraubendruckfeder etwa gleichen Durchmessers einliegt.

Ausnehmung bzw. Bohrung 8 und damit auch das Federelement 9 liegen seitlich neben der Zuhaltung 4, wobei die Achse 10 des Federelements und der Bohrung 8 in einer zur Zylinderkernachse 5 rechtwinkligen Ebene liegt und mit der Mittelachse 11 der Zuhaltung und damit auch mit der Einführungsrichtung A einen Winkel von a = ca. 10 Grad bildet. Bei dieser Schräglage ist das erste Ende 12 der Feder näher der Zuhaltung als das zweite Ende 13.

Die dem Federelement 9 zugewandte Schmalseite 14 der Zuhaltung 4 weist eine Ausnehmung 15 auf, in der das erste Ende 12 zumindest teilweise einliegt und dort die Anlagefläche 16 der Zuhaltung berührt. Durch Druck des Federelementes 9 auf diese Anlagefläche 16 ist die Zuhaltung 4 entgegen der Einführungsrichtung A federbeaufschlagt. Die Ausnehmung 15 in der Schmalseite 14 wird damit von zumindest einem Teil der Anlagefläche 16 und einer daran rechtwinklig anschliessenden Ausnehmungsseitenwand 17 gebildet, die in Richtung des zweiten Federendes in der Schmalseite 14 endet. Diese an die Ausnehmung 15 auf der der Anlagefläche 16 gegenüberliegenden Seite anschliessende Schmalseite 14 ist wie auch die gegenüberliegende Schmalseite 18 parallel zur Mittelachse 11 und damit auch parallel zur Einführungsrichtung. Hierbei schneidet eine gedachte Verlängerung der Schmalseite 14 im Bereich der Ausnehmung 15 das Federelement 9, so dass in diesem Bereich das Federelement eine Bewegung der Zuhaltung 4 entgegen der Einführungsrichtung A sperrt.

Die für ein Sperren der Zuhaltung vorgesehene Ausnehmung 15 muss nicht unbedingt in einer der Schmalseiten 14, 18 vorgesehen werden, sondern kann auch in einer der beiden Flachseiten 19 eingebracht sein. Bei dieser zeichnerisch nicht dargestellten Version liegt die Federelementenachse in einer Ebene, die gleich oder parallel einer Ebene ist, die von der Zylinderkernachse und der Zuhaltungsmittelachse gebildet ist. Die Federelementenachse 10 bildet damit mit der Flachseite 19 den Winkel a. Ferner kann die Ausnehmung 15 in einer Verstärkung oder einem Vorsprung einer der Zuhaltungsseitenwände 14, 18, 19 eingebracht sein, so dass der die Sperrung bewirkende Abschnitt 14a der Zuhaltungswand von dem Abschnitt der Vorsprungsseitenwand gebildet ist, der dem zweiten Ende 13 des Federements 10 nahe ist, wie auch der Abschnitt 14a dem zweiten Ende 13 näher ist als dem ersten Ende 12.

Statt einer Schraubendruckfeder können die unterschiedlichsten Federelemente verwendet werden. So auch elastisches Kunststoffmaterial, das in Längsrichtung zusammendrückbar ist.

## Patentansprüche

1. Schloss mit einem Zylinderkern (1), in dem quer zur Zylinderkernachse plättchenförmige Zuhaltungen (4) verschieblich sind, die durch ein seitlich der Zuhaltung im Zylinderkern (1) angeordnetes Federelement (9) in eine über den Zylinderkernmantel (3) hinausstehende, die Zylinderkerndrehung sperrende Lage und durch einen passenden Schlüssel in eine über den Zylinderkernmantel nicht hinausstehende Lage bringbar sind, wobei das Federelement (9) mit dem ersten Ende an der Zuhaltung (4) und mit dem gegenüberliegenden zweiten Ende am Zylinderkern (1) anliegt, dadurch gekennzeichnet, dass das Federelement (9) derart schräg zur Bewegungsrichtung der Zuhaltung (4) angeordnet ist, dass das erste Ende (12) näher der Zuhaltung liegt als das zweite Ende (13), und dass eine zur Bewegungsrichtung parallele Zuhaltungsseitenwand (14), an der die Anlagefläche (16) für das Federelement (9) vorspringt, im Bereich des ersten Federelementenendes (12) eine Ausnehmung (15) aufweist, in der das Federelement teilweise einliegt.

2. Schloss nach Anspruch 1, dadurch gekennzeichnet, dass die Federelementenachse (10) mit der Bewegungsrichtung der Zuhaltung (4) einen Winkel von a = 3 bis 30 Grad, insbesondere von 5 bis 20 Grad bildet.

3. Schloss nach Anspruch 1 oder 2, dadurch gekennzeichnet, dass die eine Ausnehmung (15) für das Federelement (9) aufweisende Zuhaltungsseitenwand (14) eine zur Bewegungsrichtung und Zylinderkernachse parallele Schmalseite der Zuhaltung ist und die Federelementenachse (10) in einer zur Zylinderkernachse (5) rechtwinkligen Ebene liegt.

4. Schloss nach Anspruch 1 oder 2, dadurch gekennzeichnet, dass die eine Ausnehmung (15) für das Federelement (9) aufweisende Zuhaltungsseitenwand eine zur Bewegungsrichtung parallele und zur Zylinderkernachse rechtwinklige Flachseite (19) der Zuhaltung (4) ist und die Federelementenachse in einer Ebene liegt, die gleich oder parallel einer Ebene ist, die von der Zylinderkernachse (5) und der Zuhaltungsmittelachse (11) gebildet wird.

5. Schloss nach einem der Ansprüche 1 bis 4, dadurch gekennzeichnet, dass die Ausnehmung (15) von einem Vorsprung der Zuhaltungsseitenwand gebildet ist.

6. Schloss nach einem der Ansprüche 1 bis 5, dadurch gekennzeichnet, dass die Zuhaltungsanlagefläche (16) einen Teil der Ausnehmungswandung bildet.

7. Schloss nach einem der Ansprüche 1 bis 6, dadurch gekennzeichnet, dass eine Ausnehmungswand (17) parallel zur Federelementenachse (10) ist.

8. Schloss nach Anspruch 6 oder 7, dadurch gekennzeichnet, dass die Zuhaltungsanlagefläche (16) rechtwinklig zur übrigen Ausnehmungswand (17) ist.

9. Schloss nach einem der Ansprüche 1 bis 8, dadurch gekennzeichnet, dass die auf der der Federanlagefläche (16) abgewandten Seite der Ausnehmung (15) anschliessende Zuhaltungsseitenwand (14) in einer Ebene liegt, die zur Bewegungsrichtung der Zuhaltung (4) parallel ist und das Federelement (9) im schrägen Winkel (a) schneidet.

10. Schloss nach einem der Ansprüche 1 bis 9, dadurch gekennzeichnet, dass das Federelement (9) einen grösseren Durchmesser aufweist als die Breite der für die Zuhaltung (4) vorgesehenen Zylinderkernausnehmung (2) in Richtung der Zylinderkernachse (5) und dass das Federelement (9) in einer schrägen Bohrung (8) einliegt, die von derZylinderkernausnehmung (2) durchdrungen ist.

11. Schloss nach einem der Ansprüche 1 bis 10, dadurch gekennzeichnet, dass bei Einführen der Zuhaltung (4) des Federelement (9) durch die zuerst in den Zylinderkern (1) eingeführte Seite insbesondere die Unterseite der Zuhaltung (4) zusammendrückbar ist, bis das Federelement (9) in die endgültige Lage einschnappt.

## Claims

1. Lock with a cylinder core (1) in which, displaceable transversely to the cylinder for axis, there are plate-shaped levers (4) adapted to be moved by a spring element (9) disposed in the cylinder core (1) and laterally of the lever, into a position which locks rotation of the cylinder core, the lever projecting beyond the shell (3) of the cylinder core, and to be moved by an appropriate key into a position in which it does not project beyond the shell of the cylinder core, the spring element (9) having the first end bearing on the lever (4) and its second and opposite end bearing on the cylinder core (1), characterised in that the spring element (9) is so disposed obliquely to the direction of movement of the lever (4) that the first end (12) is closer to the lever than the second end (13) and in that a side wall (14) of the lever which is parallel with the direction of movement and on which the bearing surface (16) forthe spring element (9) projects has in the region of the first spring element end (12) a recess (15) in which the spring element partially sits.

2. Lock according to Claim 1, characterised in that the spring element axis (10) subtends with the direction of movements of the lever (4) an angle a of 3 to 30° and in particular of 5 to 20°.

3. Lock according to Claim 1 or 2, characterised inthatthe leverside wall (14) which has a recess (15) for the spring element (9) is a narrow side of the lever which is parallel with the direction of movement and the cylinder core axis, the spring element axis (10) lying in a plane which is at a right-angle to the cylinder core axis (5).

4. Lock according to Claim 1 or 2, characterised in that the lever side wall which comprises a recess (15) forthe spring element (9) is a flatside (19) of the lever (4) which is parallel with the direction of movement and at a right-angle to the cylinder core axis, the spring element axis lying in a plane which is identical or parallel with a plane formed by the cylinder core axis (5) and the central axis (11) through the lever.

5. Lock according to one of Claims 1 to 4, characterised in that the recess (15) is formed by a projection on the side wall of the lever.

6. Lock according to one of Claims 1 to 5, characterised in that the lever bearing face (16) forms a part of the wall of the recess.

7. Lock according to one of Claims 1 to 6, characterised in that a wall (17) of the recess is parallel with the spring element axis (10).

8. Lock according to Claim 6 or 7, characterised in that the lever bearing surface (16) is at a right-angle to the rest of the wall (17) of the recess.

9. Lock according to one of Claims 1 to 8, characterised in that the lever side wall (14) which is adjacent the side of the recess (15) remote from the spring bearing axis (16) lies in a plane parallel with the direction of movement of the lever (4) and cuts the spring element (9) at an acute angle a.

10. Lock according to one of Claims 1 to 9, characterised in that the spring element (9) has a larger diameter than the width of the cylinder core recess (20) provided for the lever (4) in the direction of the cylinder core axis (5) and in that the spring element (9) rests in an oblique bore (8) through which the cylinder core recess (2) passes.

11. Lock according to one of Claims 1 to 10, characterised in that upon insertion of the lever (4) the spring element (9) can be pressed together by the side which is introduced firstly into the cylinder core (1), in particular the underside of the lever (4), until the spring element (9) snaps into the final position.

## Revendications

1. Serrure avec un barillet (1) dans lequel des paillettes (4) sont coulissantes transversalement à l'axe du barillet, qui peuvent être amenées à une position de verrouillage en saillie de la périphérie (3) du barillet par un élément de ressort (9) disposé dans le barillet (1) latéralement par rapport à la paillette, et à une position ne faisant pas saillie par rapport à la périphérie du barillet au moyen d'une clé convenable, l'élément de ressort (9) étant en appui par une première extrémité à la paillette (4) et par la seconde extrémité opposée au barillet (1 caractérisée par le fait que l'élément de ressort (9) est disposé incliné par rapport à la direction de déplacement de la paillette (4) de telle manière que la première extrémité (12) soit plus proche de la paillette que la seconde extrémité (13) et qu'une paroi latérale (14) de paillette parallèle à la direction de déplacement, de laquelle fait saillie la surface d'appui (16) du ressort (9), présente dans le région de la première extrémité (12) du ressort un évidement (15) dans lequel le ressort est logé partiellement.

2. Serrure selon la revendication 1, caractérisée par le fait que l'axe (10) du ressort forme avec la direction de déplacement de la paillette (4) un angle a = 3 à 30 degrés, en particulier de 5 à 20 degrés.

3. Serrure selon la revendication 1 ou 2, caractérisée par le fait que la paroi latérale (14) de la paillette présentant l'évidement (15) pour le ressort (9) est un petit côté de la paillette parallèle à la direction de déplacement et à l'axe du barillet et l'axe (10) du ressort se trouve dans un plan othogonal à l'axe (5) du barillet.

4. Serrure selon la revendication 1 ou 2, caractérisée par le fait que la paroi latérale de la paillette présentant un évidement (15) pour le ressort (9) est une face plane (19) de la paillette parallèle à la direction de déplacement et orthogonale à l'axe du barillet, et l'axe du ressort se trouve dans un plan qui est confondu avec ou parallèle à un plan formé par l'axe (5) du barillet et l'axe médian (11) de la paillette.

5. Serrure selon l'une des revendications 1 à 4, caractérisée par le fait que l'évidement (15) est formé par une saillie de la paroi latérale de la paillette.

6. Serrure selon l'une des revendications 1 à 5, caractérisée par le fait que la surface d'appui (16) de la paillette forme une partie de la paroi de l'évidement.

7. Serrure selon l'une des revendications 1 à 6, caractérisée par le fait qu'une paroi (17) de l'évidement est parallèle à l'axe (10) du ressort.

8. Serrure selon la revendication 6 ou 7, caractérisée par le fait que la surface d'appui (16) de la paillette est orthogonale au reste de la paroi (17) de l'évidement.

9. Serrure selon l'une des revendications 1 à 8, caractérisée par le fait que la paroi latérale (14) de la paillette adjacente à la face de l'évidement (15) opposée à la surface d'appui d'appui (16) du ressort se trouve dans un plan qui est parallèle à la direction de déplacement de la paillette (4) et coupe le ressort (9) selon un angle aigu (a).

10. Serrure selon l'une des revendications 1 à 9, caractérisée par le fait que le ressort (9) présente un diamètre supérieur à la largeur de l'évidement (2) du barillet prévu pour la paillette (4) en direction de l'axe (5) du barillet et que le ressort (9) est logé dans un alésage oblique (8) qui est traversé par l'évidement (2) du barillet.

11. Serrure selon l'une des revendications 1 à 10, caractérisée par le fait que, lors de l'introduction de la paillette (4), le ressort (9) peut être comprimé par la face introduite la première dans le barillet (1), en particulier la face inférieure de la paillette (4), jusqu'à ce que le ressort (9) s'encliquète en position finale.
